# EUROPÄISCHE PATENTSCHRIFT

(11) **EP 0 904 139 B1**
(45) Veröffentlichungstag und Bekanntmachung des Hinweises auf die Patenterteilung: **19.02.2003**
(21) Anmeldenummer: 97924192.4
(22) Anmeldetag: 13.06.1997
(51) Int. Cl.: A63C 9/20

(54) **LANGLAUF- ODER TOURENSKIBINDUNG**
CROSS-COUNTRY OR TOURING SKI BINDING
FIXATION POUR SKI DE FOND OU SKI DE RANDONNEE

(30) Priorität: 14.06.1996 DE 19623825
(43) Veröffentlichungstag der Anmeldung: 31.03.1999
(62) Teilanmeldung aus: 02007415.9
(73) Patentinhaber: Rottefella A/S, 3490 Klokkarstua (NO)
(72) Erfinder: HAUGLIN, Bernt-Otto, N-3440 Royken (NO)
(74) Vertreter: Popp, Eugen, Dr.
(86) Internationale Anmeldenummer: IB9700699
(87) Internationale Veröffentlichungsnummer: WO97047367

(56) Entgegenhaltungen:
- DE-A- 3 919 482
- DE-A- 3 924 915
- FR-A- 2 635 014
- FR-A- 2 645 764
- US-A- 5 224 730

## Beschreibung

Die Erfindung betrifft eine Langlauf- oder Tourenskibindung gemäß dem Oberbegriff des Anspruches 1.

Eine derartige Bindung ist aus der DE-A-39 19 482 bekannt. Dort wird der Betätigungshebel in Schließstellung durch den dem vorderen Sohlenende zugeordneten Flexor gehalten. Es handelt sich dabei um eine Übertotpunkt-Stellung, die durch den erwähnten Flexor gesichert ist.

Ganz ähnlich verhält es sich auch bei der Bindung gemäß der DE-A-39 24 915. Dort ist dem Betätigungshebel ein gesonderter Federbügel zugeordnet, der diesen in einer Übertotpunkt-Schließstellung hält.

Beide Konstruktionen erfordern relativ viel Kraft, um dem Betätigungshebel in die bzw. aus der Schließstellung zu bringen. Es müssen stets die durch die erwähnten elastischen Elemente aufgebrachten Vorspannungen überwunden werden.

Der vorliegenden Erfindung liegt die Aufgabe zugrunde, eine hinsichtlich der Handhabung und auch des Konstruktionsaufwandes einfache Bindung zu schaffen, die insbesondere für Kinder geeignet ist.

Diese Aufgabe wird erfindungsgemäß durch die kennzeichnenden Merkmale des Anspruches 1 gelöst, wobei konstruktive Details und Weiterentwicklungen des Grundgedankens der vorliegenden Erfindung in den Unteransprüchen beschrieben sind.

Der Kern der vorliegenden Erfindung liegt also darin, daß die Schließ- und Freigabestellung des Halteelements durch entsprechende Rastpositionen der Handhabe bzw. des Betätigungshebels definiert sind, mit dem das Halteelement gekoppelt ist. Auf diese Art und Weise sind Schließfedern und Übertotpunkt-Konstruktionen entbehrlich. Der Konstruktionsaufwand läßt sich dadurch erheblich reduzieren. Bei Ausbildung des Betätigungshebels aus Kunststoff ist eine besonders leichte Konstruktion möglich, die sich gerade für Kinder anbietet. Die erfindungsgemäß vorgesehenen Rastpositionen zeigen auch einem Kind sehr deutlich an, daß die Bindung sich entweder in der Freigabe- oder Schließstellung befindet. Das Kind fühlt bei der Betätigung des Betätigungshebels, in welcher Stellung sich das Halteelement befindet. Die gesamte Bindung umfaßt nur wenige Teile, nämlich einen Flexor, den Betätigungshebel samt Schwenkachse, das Halteelement und das Bindungsgehäuse bzw. die Basis, auf der die vorgenannten Elemente montiert sind. Vorzugsweise besteht diese Basis aus einem Blechelement, das zur Fixierung von Betätigungshebel, Flexor und Halteelement entsprechend geformt ist, insbesondere gemäß Anspruch 4. Die Fixierung des Flexors auf dem erwähnten Basiselement erfolgt ebenfalls durch die vorgenannten Teile, nämlich den Betätigungshebel bzw. dessen Schwenkachse einerseits und das Halteelement andererseits. Gesonderte Fixiermittel sind also ebenfalls nicht erforderlich, wodurch die Gesamtbauweise besonders leicht wird. Gemäß Anspruch 8 ist das Halteelement durch einen U-förmig gebogenen Drahtbügel gebildet. Auch diese Ausführungsform trägt zur Reduzierung des Gesamtgewichts bei.

Außerdem wird durch den Drahtbügel im Gegensatz zu plattenförmigen Verriegelungselementen ein Einschließen von Schnee oder Eis innerhalb der Bindung vermieden, wodurch eine dauerhafte Funktionssicherheit gewährleistet ist.

Um das Halteelement sicher in der Schließstellung zu halten, sind die Maßnahmen nach Anspruch 9 vorgesehen. Durch diese Maßnahmen wird verhindert, daß durch die Schwenkbewegung des Schuhabsatzes nach oben bzw. entsprechender Rotation der schuhintegrierten Gelenkachse das diese übergreifende Halteelement nicht nach vorne in die Schuh-Freigabestellung geschoben wird entgegen der Rastwirkung zwischen Betätigungshebel und Bindungsgehäuse bzw. dem erwähnten Basiselement. Durch die Maßnahmen nach Anspruch 9 wird quasi eine "Mausefalle" für die schuhintegrierte Gelenkachse in Schließstellung des Halteelements geschaffen. Auch die Variante wird sowohl in Kombination mit der vorbeschriebenen Bindung als auch unabhängig davon beansprucht.

Nachstehend wird eine bevorzugte Ausführungsform einer erfindungsgemäßen Langlauf- oder Tourenskibindung anhand der beigefügten Zeichnung näher beschrieben, wie sie besonders für Kinder geeignet ist. Es zeigen:
- Figur 1: eine erfindungsgemäß ausgebildete Bindung in Seitenansicht;
- Figur 2: die Bindung gemäß Figur 1 in Draufsicht;
- Figur 3: die Bindung gemäß den Figuren 1 und 2 im Schnitt Längslinie III-III in Figur 2;
- Figur 4: die bindungsseitige Gelenkeinrichtung der erfindungsgemäßen Bindung in Seitenansicht und vergrößertem Maßstab;
- Figur 5: den Betätigungshebel für die erfindungsgemäße Bindung unter Darstellung des zugeordneten Rastmechanismus' in Seitenansicht;
- Figur 6: eine Basisplatte der Bindung zur Positionierung weiterer Bindungselemente in Draufsicht;
- Figur 7: die Basisplatte gemäß Figur 6 in Seitenansicht;
- Figur 8: das bei der erfindungsgemäßen Bindung verwendete Halteelement für die schuhintegrierte Gelenkachse in Draufsicht;
- Figur 9: das Halteelement gemäß Figur 8 in Seitenansicht;
- Figur 10: den erfindungsgemäß verwendeten Flexor in Seitenansicht;
- Figur 11: den Flexor gemäß Figur 10 im Längsschnitt;
- Figur 12: den Flexor gemäß Figur 10 in Draufsicht.
- Figur 13: den Betätigungshebel für die erfindungsgemäße Bindung in Zuordnung zu einem abgewandelten Halteelement für die schuintegrierte Gelenkachse in Offenstellung und Seitenansicht;
- Figur 14: die Anordnung gemäß Figur 13 in Vorderansicht;
- Figur 15: das abgewandelte Halteelement in Draufsicht bei geöffneter Bindung; und
- Figur 16-18: den Betätigungshebel mit abgewandeltem Halteelement im geschlossenen Zustand der Bindung jeweils in Darstellung entsprechend den Figuren 13-15.

In den Figuren 1 bis 3 ist eine Langlauf- bzw. Tourenskibindung 10 im zusammengebauten Zustand dargestellt. Diese Bindung dient zur Fixierung eines korrespondierenden Skischuhs, der an seiner Vordersohle, insbesondere an seinem vorderen Sohlenende in Eingriffselemente der Bindung 10 einfügbare komplementäre Eingriffselemente zur Herstellung einer gelenkartigen Verbindung aufweist, wobei die sohlenseitigen Eingriffselemente eine sich quer zur Skilängsrichtung und etwa parallel zur Sohlenlauffläche erstreckende Gelenkachse umfassen. Die komplementären Eingriffselemente der Bindung 10 werden gebildet durch eine sich an der Oberseite der Bindung quer zur Skilängsrichtung und parallel zur Skideckfläche erstreckende Nut 12 zur Aufnahme der sohlenseitigen Gelenkachse sowie ein sich in Schließstellung der Bindung über die Nut erstreckendes Halteelement 13, das mittels eines an der Bindung 10 um eine sich quer zur Skilängsrichtung und etwa parallel zur Skideckfläche erstreckende Achse 14 schwenkbar gelagerten Betätigungshebels 15 aus einer Schließstellung entsprechend den Figuren 1 und 2 in eine Freigabestellung (in Figur 3 rechte Position) und umgekehrt bewegbar ist. Zwischen dem vorderen Sohlenende des nicht dargestellten Schuhs und der Bindung 10 ist ein Flexor 16 wirksam, welcher eine Rückstellkraft auf den Schuh ausübt, wenn dieser mit seinem Absatz von der Oberseits des Skis angehoben wird. Die Schließ- und Freigabestellung des Halteelements 13 ist durch entsprechende Rastpositionen des Betätigungshebels 15 definiert. Dazu wird in Verbindung mit Figur 5 noch Näheres weiter unten ausgeführt.

Das Halteelement 13 ist bei der dargestellten Ausführungsform durch einen U-förmig gebogenen Drahtbügel gebildet, dessen freie Enden der beiden Schenkel entsprechend Figur 8 jeweils nach außen gebogen sind unter Ausbildung von Befestigungszapfen 17, die in entsprechende Aufnahmebohrungen des Betätigungshebels einsteckbar sind. Über die Befestigungszapfen 17 erfolgt also die Ankoppelung des Haltelements 13 am Betätigungshebel 15. Die beiden Schenkel des U-förmig gebogenen Drahtbügels sind mit der Bezugsziffer 18 gekennzeichnet. Der Verbindungssteg weist die Bezugsziffer 19 auf. Das stegseitige Ende des Halteelements 13 dient zur Ausbildung eines Schwenklagers für die schuh- bzw. sohlenintegrierte Gelenkachse, so wie dies die Figuren 1 und 3 sehr gut erkennen lassen. Das Schwenklager wird dementsprechend zwischen dem stegseitigen Ende des als Drahtbügel ausgebildeten Halteelements 13 einerseits und der Quernut 12 andererseits begrenzt bzw. definiert.

Entsprechend Figur 9 weist der als Halteelement 13 dienende Drahtbügel in Seitenansicht die Form eines in die Länge gezogenen "Z" auf, wobei entsprechend Figur 3 die Positionierung und Anlenkung des Drahtbügels am Betätigungshebel 15 derart ist, daß das der Gelenkachse des Schuhs zugeordnete Ende bzw. Stegende des Drahtbügels bei der Hin- und Herbewegung desselben sich etwa parallel zur Skideckfläche erstreckt. Zu diesem Zweck ist die Abwinkelung des Stegendes aus der Grundfläche des Haltelements 13 heraus geringer als die entgegengesetzte Abwinkelung der freien Enden der beiden Schenkel 18. Die erste Abwinkelung beträgt vorzugsweise etwa 18,5 Grad, während die zweite Abwinkelung etwa 45 Grad beträgt, so wie dies in Figur 9 dargestellt ist. Der Figur 3 läßt sich sehr gut entnehmen, daß ein Verschwenken des Betätigungshebels 15 um die Schwenkachse 14 eine translatorische Hin- und Herbewegung des Halteelements 13 auslöst. Die Schließstellung des Halteelements 13 ist in Figur 3 mit der Bezugsziffer 13' gekennzeichnet, während die Offenstellung mit der Bezugsziffer 13" versehen ist. Dementsprechend ist die Schließstellung des Betätigungshebels mit der Bezugsziffer 15', und die Offenstellung desselben mit 15" gekennzeichnet. In der Offenstellung ist der Betätigungshebel 15 entsprechend Figur 3 etwa senkrecht nach oben geklappt.

Das Halteelement 13 erstreckt sich durch den Flexor 16, der hohlwandig ausgebildet ist, und einen bindungsseitig vorderen Anschlag 20 für die an der Vordersohle des Schuhs angeordnete Gelenkachse hindurch. Die Bindung weist eine auf die Skideckfläche montierbare Basisplatte 21 mit zwei seitlich nach oben gebogenen Wangen 22 und einem im montierten Zustand hinteren, ebenfalls nach oben gebogenen Randsteg 23 auf, der als vorderer Anschlag 20 für die an der Vordersohle des Schuhs angeordnete Gelenkachse dient. Die beschriebene Basisplatte ist in den Figuren 6 und 7 gesondert dargestellt, und zwar in Draufsicht und im Längsschnitt. Die Seitenwangen 22 und der Randsteg 23 sind also aus der Ebene der Basisplatte 21 heraus gebogen. Dementsprechend kann die Basisplatte 21 einschließlich der Wangen 22 und des Randstegs 23 aus einem entsprechend zugeschnittenen Edelstahlblech oder dergleichen hergestellt werden.

Die beiden seitlich nach oben gebogenen Wangen 22 der Basisplatte 21 weisen jeweils eine Bohrung 24 auf, die zur Aufnahme der Schwenkachse 14 des Betätigungshebels 15 dienen.

Der Flexor 16 ist auf der Basisplatte 21 zwischen den beiden seitlichen Wangen 22 und dem hinteren Randsteg 23 positionierbar, wobei sich die Schwenkachse 14 des Betätigungshebels 15 oberhalb des Flexors 16 sich quer über diesen erstreckt, und zwar innerhalb einer im Flexor 16 angeordneten Quernut 25, so wie dies besonders deutlich erkennbar ist aus den Figuren 10 und 11. Der Flexor ist in herkömmlicher Weise hohl ausgebildet und besteht aus einem elastischen Kunststoff- oder Gummimaterial. Durch die Schwenkachse 14 des Betätigungshebels 15 wird der Flexor 16 auf der Basisplatte 21 gehalten. Zusätzlich dient zum Halt des Flexors 16 auf der Basisplatte 21 auch das Halteelement 13. Zu diesem Zweck erstreckt sich das stegseitige Ende des Halteelements 13 durch ein sich parallel zur Basisplatte erstreckendes Langloch sowohl in dem hinteren nach oben gebogenen Randsteg 23 der Basisplatte 21 als auch in der zugeordneten hinteren Abschlußwand des Flexors 16 hindurch. Das erwähnte Langloch im Randsteg 23 ist mit der Bezugsziffer 26 gekennzeichnet. Das korrespondierende Langloch in der hinteren Abschlußwand des Flexors 16 weist die Bezugsziffer 27 auf (siehe auch Figur 7 bzw. 11).

Entsprechend Figur 12 weist der Flexor in Draufsicht die Form eines "I" auf, wobei der eine Quersteg breiter ausgebildet ist als der andere. Die obige Beschreibung und auch die Figur 3 lassen sehr gut erkennen, daß der Flexor 16 ausschließlich durch das Halteelement 13 und die Schwenkachse 14 des Betätigungshebels 15 gehalten wird. Dementsprechend weisen diese beiden vorgenannten Bauelemente jeweils eine Doppelfunktion auf.

In Richtung von der Skispitze aus gesehen schließt sich hinter der Quernut 12 als Teil des Schuh-Schwenklagers ein Bauteil mit zwei im Abstand voneinander und sich jeweils in Skilängsrichtung erstreckenden Führungsrippen 28 an, die mit entsprechenden Führungsnuten an der Unterseite der Laufsohle des nicht dargestellen Skischuhs korrespondieren. Die Führungsnuten sind als sogenannte "Krokodil"-Nuten ausgebildet. Da es sich bei diesen Führungsnuten um ein an sich bekanntes Bauelement handelt, erübrigt sich eine nähere Beschreibung an dieser Stelle.

Von besonderem Interesse ist noch, daß das zur Ausbildung des Schwenklagers für die schuh- bzw. sohlenintegrierte Gelenkachse dienende Ende des Haltelements 13, nämlich das stegseitige Ende desselben an der in Schließstellung die Gelenkachse übergreifenden Stelle eine sich parallel zur Gelenkachse erstreckende Vertiefung bzw. Ausnehmung 29 aufweist, so daß beim Hochschwenken des Schuhabsatzes gegen die Wirkung des Flexors 16 keine oder eine nur unwesentliche Kraftkomponente in Öffnungsrichtung des Halteelments 13 bzw. in Richtung nach vorne auf dieses aufgebracht wird. Durch die Ausnehmung 29, die mit der schuh- bzw. sohlenintegrierten Gelenkachse auch hinsichtlich der Form korrespondiert, wird die Gelenkachse ohne die Gefahr einer unbeabsichtigten Öffnung der Bindung sicher in der Quernut 12 gehalten.

Entsprechend Figur 5 sind die Rastpositionen des Halteelements 13 durch am Betätigungshebel 15 seitlich angeordnete, nämlich angeformte Rastvorsprünge bzw. Rastnoppen 30 bzw. 31 einerseits und an den seitlichen Wangen 22 der Basisplatte 21 angeordnete Rastausnehmungen oder die vordere und/oder hintere Begrenzung 32 bzw. 33 der seitlichen Wangen 22 andererseits definiert. Die dem Rastnoppen 31 zugeordnete Rastausnehmung in der zugeordneten Seitenwange 22 ist in Figur 5 mit der Bezugsziffer 34 angedeutet. In Figur 5 dient das Zusammenspiel der Rastnoppe 31 mit der Rastausnehmung 34 zur Fixierung des Betätigungshebels 15 in der Schließstellung. Das Zusammenspiel der Rastnoppen 30 mit der vorderen und hinteren Begrenzung 32, 33 der seitlichen Wange 22 dient zur Fixierung der Offenstellung, die in Figur 5 dargestellt ist. Der Betätigungshebel 15 ist vorzugsweise aus Kunststoff hergestellt, so daß die Anformung der Rastnoppen 30, 31 nicht allzu aufwendig ist. Beim Zusammenspiel dieser Rastnoppen mit den vorderen und hinteren

Begrenzungen der seitlichen Wangen 22 läßt sich der Konstruktionsaufwand zusätzlich reduzieren.

In den Figuren 13 bis 18 ist der Betätigungshebel 15 in Zuordnung zu einem abgewandelten Halteelement 13 sowohl in der Bindungs-Öffnungsstellung (Figuren 13 - 15) als auch in der Skistellung der Bindung (Figuren 16 - 18) dargestellt, wobei die beiden Schenkel 18 des als Halteelement 13 dienenden, etwa U-förmig gebogenen Drahtbügels in unbelastetem Zustand geringfügig V-förmig auseinandergespreizt sind, so wie dies in Figur 18 dargestellt ist. Die elastische Vorspannung der beiden Schenkel 18 ist in Figur 17 mit dem Doppelpfeil 35 angedeutet. Wenigstens einer der beiden Schenkel 18, hier beide Schenkel 18, weisen im Bereich nahe dem Bindungssteg 19 zwischen den beiden Schenkeln 18 jeweils eine sich nach innen erstreckende Delle in Form einer Einbiegung 34 auf, die im geschlossenen Zustand der Bindung entsprechend den Figuren 16 - 18 mit der zugeordneten seitlichen Begrenzung des in der Basisplatte 21 ausgebildeten Langlochs 26, durch das sich der Drahtbügel 18 hindurch erstreckt, einrastend zusammenwirkt. Auf diese Weise ist eine Sicherung, insbesondere zusätzliche Sicherung der Bindung in Schließstellung gegeben. Beim Öffnen der Bindung, d. h. beim Hochklappen des Betätigungshebels 15 in die Stellung gemäß Figur 13 werden die beiden Schenkel 18 durch zugeordnete Schrägflächen an der Innenseite des Betätigungshebels 15 entgegen der radialen Vorspannung 35 gemäß Figur 17 nach innen, d. h. aufeinanderzu bewegt in eine Stellung, gemäß den Figuren 14 bzw. 15. Damit wird die Rastverbindung zwischen den Einbiegungen 34 und der seitlichen Begrenzung des Langlochs 26 in der Basisplatte 21 aufgehoben, so daß sich der als Halteelement 13 dienende Drahtbügel.ohne größeren Widerstand in die Schuh-Freigabestellung verschieben läßt.

### Bezugszeichenliste

- 10: Bindung
- 12: Nut
- 13: Halteelement
- 14: Schwenkachse
- 15: Betätigungshebel
- 16: Flexor
- 17: Befestigungszapfen
- 18: Schenkel
- 19: Verbindungssteg
- 20: Anschlag
- 21: Basisplatte
- 22: Wange
- 23: Randsteg
- 24: Bohrung
- 25: Quernut
- 26: Langloch
- 27: Langloch
- 28: Führungsrippe
- 29: Ausnehmung
- 30: Rastnoppe
- 31: Rastnoppe
- 32: vordere Begrenzung der Seitenwange
- 33: hintere Begrenzung der Seitenwange
- 34: Einbiegung
- 35: Doppelpfeil

## Patentansprüche

1. Langlauf- oder Tourenskibindung für Langlaufskischuhe, die an ihrer Vordersohle, insbesondere an ihrem vorderen Sohlenende in Eingriffselemente der Bindung (10) einfügbare komplementäre Eingriffselemente zur Herstellung einer gelenkartigen Verbindung aufweisen, wobei die Eingriffselemente der Bindung (10) ein die komplementären Eingriffselemente der Sohle übergreifendes und mit diesem ein Scharniergelenk bildendes Halteelement (13) umfassen, das mittels einer dreh- oder schwenkbar gelagerten Handhabe, insbesondere mittels eines schwenkbar gelagerten Betätigungshebels (15), aus einer Schließstellung in eine Freigabestellung und umgekehrt bewegbar ist, und mit einem dem vorderen Sohlenende zugeordneten Flexor (16), welcher eine Rückstellkraft auf den Schuh ausübt, wenn dieser mit seinem Absatz von der Oberseite des Skis abgehoben wird,
**dadurch gekennzeichnet, daß**
die Schließ- und Freigabestellung des Halteelements (13) durch am Betätigungshebel (15) einerseits und an der Bindung (10) andererseits angeordnete komplementäre Rastelemente (30, 31; 34) vorgegebene Rastpositionen des Betätigungshebels (15) definiert sind derart, daß die Verrastung allein, d.h. unabhängig von der Wirkung des Flexors (16) oder anderer federelastischer Schließelemente durch ein formschlüssiges Zusammenspiel der Rastelemente (30, 31; 34) erfolgt.

2. Bindung nach Anspruch 1,
**dadurch gekennzeichnet, daß**
das Halteelement (13) mit seinem einen, nämlich vorderen Ende unmittelbar an der Handhabe bzw. am Betätigungshebel (15) angelenkt ist derart, daß ein Verschwenken der Handhabe bzw. des Betätigungshebels (15) in eine translatorische Hin- und Herbewegung des Halteelements (13) umsetzbar ist, und daß das Halteelement (13) sich durch den Flexor (16) und einen bindungsseitig vorderen Anschlag (20, 23) für die an der Vordersohle des Schuhs angeordnete Gelenkachse hindurcherstreckt.

3. Bindung nach Anspruch 1 oder 2,
**dadurch gekennzeichnet, daß**
der Flexor (16) durch den Betätigungshebel (15) bzw. dessen Schwenkachse (14) in der Bindung (10) gehalten ist.

4. Bindung nach einem der Ansprüche 1 bis 3,
**dadurch gekennzeichnet, daß**
sie eine auf die Skideckfläche montierbare Basisplatte (21) mit zwei seitlich nach oben gebogenen Wangen (22) und einem im montierten Zustand hinteren, ebenfalls nach oben gebogenen Randsteg (23) umfaßt, der als vorderer Anschlag (20) für die an der Vordersohle des Schuhs angeordnete Gelenkachse dient.

5. Bindung nach Anspruch 4,
**dadurch gekennzeichnet, daß**
die beiden seitlich nach oben gebogenen Wangen (22) der Basisplatte (21) jeweils eine Bohrung (24) aufweisen, die zur Aufnahme der Schwenkachse (14) des Betätigungshebels (15) dienen.

6. Bindung nach Anspruch 4 oder 5,
**dadurch gekennzeichnet, daß**
der Flexor (16) auf der Basisplatte (21) zwischen den beiden seitlichen Wangen (22) und dem hinteren Randsteg (23) positionierbar ist, wobei sich die Schwenkachse (14) des Betätigungshebels (15) oberhalb des Flexors (16) quer über diesen erstreckt, insbesondere innerhalb einer im Flexor (16) angeordneten Quernut (25).

7. Bindung nach einem der Ansprüche 4 bis 6,
**dadurch gekennzeichnet, daß**
der hintere nach oben gebogene Randsteg (23) der Basisplatte (21) eine Öffnung, insbesondere ein sich parallel zur Basisplatte erstreckendes Langloch (26) für den Durchtritt des Halteelements (13) aufweist, wobei diesem Langloch (26) ein entsprechendes Langloch (27) im Flexor (16) zugeordnet ist, durch das sich im montierten Zustand das Halteelement (13) bzw. dessen hinteres Ende ebenfalls hindurcherstreckt.

8. Bindung nach einem der Ansprüche 1 bis 7,
**dadurch gekennzeichnet, daß**
das Halteelement (13) durch einen U-förmig gebogenen Drahtbügel gebildet ist, wobei die freien Enden der beiden Schenkel (18) mit dem Betätigungshebel (15) in Wirkverbindung stehen, während das stegseitige Ende zur Ausbildung eines Schwenklagers für die schuh- bzw. sohlenintegrierte Gelenkachse dient.

9. Bindung nach einem der Ansprüche 1 bis 8,
**dadurch gekennzeichnet, daß**
das zur Ausbildung eines Schwenklagers für die schuh- bzw. sohlenintegrierte Gelenkachse dienende Ende des Halteelements (13) an der in Schließstellung die Gelenkachse übergreifenden Stelle eine sich parallel zur Gelenkachse erstreckende Vertiefung bzw. Ausnehmung (29) aufweist, so daß beim Hochschwenken des Schuhabsatzes gegen die Wirkung des Flexors (16) keine oder eine nur geringfügige Kraftkomponente in Öffnungsrichtung des Halteelements (13) auf dieses aufgebracht wird.

10. Bindung nach Anspruch 8 oder 9,
**dadurch gekennzeichnet, daß**
die Rastpositionen des Halteelements (13) durch am Betätigungshebel (15) abgeordnete, insbesondere angeformte Rastvorsprünge bzw. Rastnoppen (30, 31) einerseits und and der Basisplatte (21) der Bindung bzw. an den seitlichen Wangen (22) der Basisplatte (21) angeordnete Rastausnehmungen (34) oder die vordere und/oder hintere Begrenzung (32, 33) der seitlichen Wangen (22) andererseits definiert sind.

11. Bindung nach einem der Ansprüche 8 bis 10,
**dadurch gekennzeichnet, daß**
der als Halteelement (13) dienende Drahtbügel in Seitenansicht die Form eines in die Länge gezogenen "Z" aufweist, wobei die Positionierung und Anlenkung am Betätigungshebel (15) derart ist, daß das der Gelenkachse des Schuhs zugeordnete Ende bzw. Stegende des Drahtbügels bei der Hin- und Herbewegung desselben sich etwa parallel zur Skideckfläche bzw. Basisplatte (21) der Bindung erstreckt.

12. Bindung nach einem der Ansprüche 8 bis 11,
**dadurch gekennzeichnet, daß**
die beiden Schenkel (18) des als Haltelement (13) dienenden Drahtbügels geringfügig V-förmig auseinandergespreizt, und daß wenigstens einer der beiden Schenkel im Bereich nahe dem Verbindungssteg (19) zwischen den beiden Schenkeln (18) eine sich nach innen erstreckende Delle in Form einer Kerbe, Einbiegung (34) oder dgl. aufweist, die im geschlossenen Zustand der Bindung mit der zugeordneten seitlichen Begrenzung des in der Basisplate (21)ausgebildeten Langlochs (26) durch das sich der Drahtbügel hindurcherstreckt, einrastend zusammenwirkt.

## Claims

1. A cross-country or touring ski binding for cross-country ski boots, comprising at their front sole, in particular at their front sole end, complementary engagement members that can fit into engagement members of the binding (10) for realizing an articulation-like connection, with the engagement members of the binding (10) including a holding element (13) that overlaps the complementary engagement members of the sole and forms a hinge joint with same, which holding member can be moved by means of a rotatably or pivotally mounted handle, in particular by means of a pivotally mounted actuating lever (15) from a closed position into a release position, and vice versa, and having a flexor (16) associated to the front sole end, which flexor exerts a restoring force on the boot, when same is lifted up from the upper ski side with its heel,
**characterized in that** the closed and release position of the holding member (13) are defined in such a manner by predefined locking positions of the actuating lever (15) by complementary locking members (30, 31; 34) disposed, for one on the actuating lever (15), and, for another, on the binding (10) that the locking engagement alone, i.e. independently of the action of the flexor (16) or other resilient closing members, ensues by a form-fitting synergy of the locking members (30, 31; 34).

2. The binding according to claim 1,
**characterized in that** said holding member (13) with its one end, namely the front end, is directly articulated to the handle or the actuating lever (15) in such a manner that a pivot movement of the handle or the actuating lever (15) may be converted into a translatory reciprocating movement of the holding member (13), and **in that** the holding member (13) extends through the flexor (16) and a binding-side front stopper (20, 23) for the articulation axis disposed at the front sole of the boot.

3. The binding according to claim 1 or 2,
**characterized in that** said flexor (16) is held in the binding (10) by the actuating lever (15) and the pivot axis (14) thereof, respectively.

4. The binding according to any one of claims 1 through 3,
**characterized in that** it comprises a base plate (21) that can be mounted to the ski cover surface and has two laterally upwards bent cheeks (22) and, when in the mounted state, a rear border ridge (23) likewise bent upwards, serving as the front stopper (20) for the articulation axis disposed at the front sole of the boot.

5. The binding according to claim 4,
**characterized in that** the two laterally upwards bent cheeks (22) of the base plate (21) each have a bore (24) serving for receiving the pivot axis (14) of the actuating lever (15).

6. The binding according to claim 4 or 5,
**characterized in that** said flexor (16) may be positioned on the base plate (21) between the two lateral cheeks (22) and the rear border ridge (23), with the pivot axis (14) of the actuating lever (15) extending above the flexor (16) and across same, in particular within a transverse groove (25) disposed in the flexor (16).

7. The binding according to any one of claims 4 through 6,
**characterized in that** the rear upwardly bent border ridge (23) of the base plate (21) has an opening, in particular an elongated hole (26) extending in parallel to the base plate for the passage of the holding member (13), with said elongated hole (26) having associated a corresponding elongated hole (27) in the flexor (16) through which the holding member (13) or its rear end, respectively, likewise extends in the mounted state.

8. The binding according to any one of claims 1 through 7,
**characterized in that** the holding member (13) is formed by a wire strap bent in a U-shape, with the free ends of the two legs (18) being in active connection with the actuating lever (15), whereas the ridge-side end serves for forming a pivot bearing for the articulation axis integrated into the boot and sole, respectively.

9. The binding according to any one of claims 1 through 8,
**characterized in that** the end of the holding member (13) serving for forming a pivot bearing for the articulation axis integrated into the boot and sole, respectively, at the place overlapping the articulation in the closed position, comprises a cavity or recess (29) extending in parallel to the articulation axis, so that during a pivoting up of the boot heel against the action of the flexor (16), no or only a minor force component is applied in the opening direction of the holding member (13) to same.

10. The binding according to claim 8 or 9,
**characterized in that** the locking positions of the holding member (13) are defined by locking protrusions or locking knobs (30, 31) disposed, in particular jointly formed on the actuating lever (15), for one, and by locking recesses (34) disposed on the base plate (21) of the binding or on laterals cheeks (22) of the base plate (21) or the front and/or rear delimitations (32, 33) of the lateral cheeks (22), for another.

11. The binding according to any one of claims 8 through 10,
**characterized in that** the wire strap serving as the holding member (13), in the side view, has the shape of a long-stretched "Z", with the positioning on and articulation to the actuating lever (15) being such that the end or ridge end of the wire strap associated to the articulation axis of the boot, with a reciprocating movement of same, extends approximately in parallel to the ski cover surface and the base plate (21), respectively.

12. The binding according to any one of claims 8 through 11,
**characterized in that** the two legs (18) of the wire strap serving as the holding member (13) are slightly straddled apart in a V-shape, and that at least one of the two legs, in the zone near the connecting ridge (19) between the two legs (18) comprises an inwardly extending depression in the form of a notch, an inwardly bent portion (34) or similar, which in the closed state of the binding cooperates in a locking manner with the associated lateral delimitation of the elongated hole (26) formed in the base plate (21), through which elongated hole the wire strap extends.

## Revendications

1. Fixation de chaussure de ski de randonnée ou de ski de fond nordique pour chaussures de ski de randonnée qui, à la partie antérieure de leur semelle, en particulier à leur extrémité antérieure, présentent des éléments d'agrippement complémentaires insérables dans des éléments d'agrippement de la fixation (10) pour créer une liaison du type d'une articulation, les éléments d'agrippement de la fixation (10) comprenant un élément de maintien (13) englobant les éléments complémentaires d'agrippement de la semelle et formant avec celui-ci une articulation charnière qui, au moyen d'une manette montée de manière rotative ou basculante, en particulier au moyen d'un levier d'actionnement (15) monté de manière basculante, peut être déplacé d'une position de verrouillage en une position de libération et l'inverse, et comportant un flexor (16) associé à la partie antérieure de la semelle exerçant une force de rappel sur la chaussure lorsque celle-ci est décollée par le talon de la surface supérieure du ski,
**caractérisée en ce que**
les positions de verrouillage et de libération de l'élément de maintien (13) sont définies par des positions d'encliquetage prédéterminées par des éléments d'encliquetage (30, 31 ; 34) complémentaires disposés au levier d'actionnement (15) d'un côté et à la fixation (10) de l'autre côté, et ce d'une manière telle que l'encliquetage seul, autrement dit indépendamment de l'effet du flexor (16) ou d'autres éléments de verrouillage élastiques à la manière d'un ressort, s'effectue par une mise en jeu commune de l'adaptation de forme des éléments d'encliquetage (30, 31 ; 34).

2. Fixation selon la revendication 1,
**caractérisée en ce que**
l'élément de maintien (13), par l'une de ses extrémités, en l'occurrence son extrémité antérieure, est articulé très près de la manette ou du levier d'actionnement (15), et ce de manière telle qu'un basculement de la manette ou du levier d'actionnement (15) peut se transcrire en un mouvement de va et vient en translation de l'élément de maintien (13) et que l'élément de maintien (13) s'étend à travers le flexor (16) et une butée (20, 23) avant côté fixation pour l'axe d'articulation disposé à la partie antérieure de la semelle de la chaussure.

3. Fixation selon la revendication 1 ou 2,
**caractérisée en ce que**
le flexor (16) est maintenu dans la fixation (10) par le levier d'actionnement (15) ou l'axe de basculement (14) de celui-ci.

4. Fixation selon l'une des revendications 1 à 3,
**caractérisée en ce que**
elle comprend une plaque de base (21) pouvant être montée sur la surface de couverture du ski, comportant deux joues (22) pliées latéralement vers le haut et une nervure de bordure (23), en position arrière en l'état monté, également pliée vers le haut, qui sert de butée avant (20) pour l'axe d'articulation disposé à la partie antérieure de la semelle de la chaussure.

5. Fixation selon la revendication 4,
**caractérisée en ce que**
les deux joues (22) pliées latéralement vers le haut de la plaque de base (21) présentent chaque fois un perçage (24) qui servent à la réception de l'axe de basculement (14) du levier d'actionnement (15).

6. Fxation selon la revendication 4 ou 5,
**caractérisée en ce que**
le flexor (16) de la plaque de base (21) peut être positionné entre les deux joues latérales (22) et la nervure de bordure (23) arrière, l'axe de basculement (14) du levier d'actionnement (15) au-dessus du flexor (16) s'étendant transversalement à travers celui-ci, en particulier à l'intérieur d'une rainure en transversale (25) disposée dans le flexor (16).

7. Fixation selon l'une des revendications 4 à 6,
**caractérisée en ce que**
la nervure de bordure (23) arrière pliée vers le haut de la plaque de base (21) présente une ouverture, en particulier un trou en longueur (26) s'étendant parallèlement à la plaque de base pour la traversée de l'élément de maintien (13), un trou en longueur (27) correspondant dans le flexor (16) étant affecté à ce trou en longueur (26), par lequel, en état monté, traversent également l'élément de maintien (13) ou son extrémité arrière.

8. Fixation selon l'une des revendications 1 à 7,
**caractérisée en ce que**
l'élément de maintien (13) est formé par un cintre en fil plié en forme de U, les extrémités libres des deux ailes (18) étant reliées sur un plan fonctionnel avec le levier d'actionnement (15), alors que l'extrémité côté âme sert à former un palier de basculement pour l'axe d'articulation intégré à la chaussure ou la semelle.

9. Fixation selon l'une des revendications 1 à 8,
**caractérisée en ce que,**
l'extrémité de l'élément de maintien (13) servant à former un palier de basculement pour l'axe d'articulation intégré à la chaussure ou la semelle présente à l'emplacement englobant l'axe d'articulation en position fermée un creux ou un trou (29) s'étendant parallèlement à l'axe d'articulation, de façon à ce que lors du basculement vers le haut du talon de la chaussure contre l'effet du flexor (16), aucune ou seulement une très faible composante de force dans le sens de l'ouverture de l'élément de maintien (13) s'exerce sur celui-ci.

10. Fixation selon la revendication 8 ou 9,
**caractérisée en ce que**
les positions d'encliquetage de l'élément de maintien (13) sont définies par des avancées d'encliquetage ou des boutons d'encliquetage (30, 31) disposés, en particulier rapporté par formage sur le levier d'actionnement (15) d'un côté et des creux d'encliquetage (34) disposés à la plaque de base (21) de la fixation ou aux joues latérales (22) de la plaque de base (21) ou la délimitation (32, 33) avant et/ou arrière des joues latérales (22), de l'autre côté.

11. Fixation selon l'une des revendications 8 à 10,
**caractérisée en ce que**
le cintre en fil servant d'élément de maintien (13), en vue latérale, présente la forme d'un « Z » étiré dans sa longueur, le positionnement et l'articulation au levier d'actionnement (15) étant tels que l'extrémité ou l'extrémité de la nervure du cintre en fil affectée à l'axe d'articulation de la chaussure lors du mouvement de va et vient de celle-ci, s'étend de manière sensiblement parallèle à la surface de couverture du ski ou à la plaque de base (21) de la fixation.

12. Fixation selon l'une des revendications 8 à 11,
**caractérisée en ce que**
les deux ailes (18) du cintre en fil servant d'élément de maintien (13) s'écartent légèrement en forme de V et qu'au moins une des deux ailes dans la zone proche de la nervure de liaison (19) présente entre les deux ailes (18) une déformation en forme d'entaille, de renfoncement (34) ou similaire s'étendant vers l'intérieur, qui, en l'état fermé de la fixation, traverse et agit conjointement par encliquetage avec la délimitation latérale affectée du trou en longueur (26) formé dans la plaque de base (21) au travers de laquelle s'étend le cintre en fil.
